# EUROPÄISCHE PATENTSCHRIFT

(11) **EP 2 691 571 B1**
(45) Veröffentlichungstag und Bekanntmachung des Hinweises auf die Patenterteilung: **28.06.2017**
(21) Anmeldenummer: 12717221.1
(22) Anmeldetag: 28.03.2012
(51) Int. Cl.: D21G 9/00, D21G 3/00, D21H 25/10

(54) **DRUCKZONENREGELUNG FÜR EINEN SCHABER**
PRESSURE-ZONE REGULATION FOR A SCRAPER
RÉGULATION DE ZONE DE PRESSION POUR RACLOIR

(30) Priorität: 29.03.2011 DE 102011001645
(43) Veröffentlichungstag der Anmeldung: 05.02.2014
(73) Patentinhaber: Pacon Limited & Co. Kg, 82057 Icking (DE)
(72) Erfinder: KLEEMANN, Tobias, 82057 Icking (DE)
(74) Vertreter: Wittmann, Ernst-Ulrich
(86) Internationale Anmeldenummer: PCT/EP2012/055568
(87) Internationale Veröffentlichungsnummer: WO 2012/130910

(56) Entgegenhaltungen:
- EP-A2- 2 113 608
- WO-A1-02/057079
- US-A- 2 445 135

## Beschreibung

Die Erfindung betrifft eine Vorrichtung zur druckzonengeregelten Anpressung eines Schabers für die Reinigung glatter Oberflächen insbesondere für Oberflächen von Walzen, wie sie in der Papier-, Pappe und Kartonindustrie sowie in der Druckindustrie verwendet werden.

Im Stand der Technik sind Vorrichtungen und Systeme zur Reinigung von Walzen bekannt. So werden im Stand der Technik Schaber eingesetzt, die in entsprechenden Halterungen aufgenommen an eine Oberflächen angelegt werden, um diese von oberflächlichen Verunreinigungen zu säubern. Nachteilig hierbei ist es jedoch, dass die Schaber selten wenn überhaupt gleichmäßig auf der Oberfläche anliegen und hierdurch insbesondere der Verschleiß sehr unterschiedlich über die Länge des Schabers ist. Abgesehen vom unterschiedlichen Schaberverschleiß erzeugen unterschiedliche Schaberanpressdrücke auch eine unterschiedlich gute Reinigung der Oberflächen, was zu unterschiedlichen Ablagerungsdicken und damit zu unterschiedlichen Wärmeübergängen bei der Trocknung und damit auch zu Schwankungen in der Feuchte des Produktes führt.

So ist im Stand der Technik unter anderem die EP 2 113 608 A2 bekannt, welche eine Schaber- und Rakelvorrichtung betrifft. Hierin wird unter anderem eine Vorrichtung offenbart, bei welcher der tatsächliche Anpressdruck in vorgegebenen Abschnitten über die Länge des Schabers erfasst wird.

Ausgehend von diesem Problem ist es Aufgabe der vorliegenden Erfindung, eine Vorrichtung und ein Verfahren bereit zu stellen, mit welchem die im Stand der Technik bekannten Probleme wenigstens teilweise gelöst werden können.

Gelöst wird diese Aufgabe durch eine Vorrichtung gemäß Anspruch 1 und durch ein Verfahren gemäß Anspruch 4. Bevorzugte Ausführungsformen der Erfindung sind Gegenstand der Unteransprüche.

Die erfindungsgemäße Vorrichtung zur druckzonengeregelten Reinigung glatter Oberflächen ist in einer besonderen Ausführungsform dadurch gekennzeichnet, dass der Anpressdruck örtlich variabel geregelt werden kann.

Die erfindungsgemäße Vorrichtung umfasst ferner vorzugsweise ein Erfassungs- und Regelungssystem für den tatsächlichen Anpressdruck des Schabers über dessen Länge.

Gemäß einer weiteren Ausführungsform wird der Anpressdruck des Schabers mittels den Daten des Erfassungssystems geregelt.

Vorzugsweise erfolgt die Anpressdruck-Regelung mit Hilfe einer elektromechanischen Regelung und insbesondere mit Hilfe einer hydraulischen Regelung. Alternativ kann die Anpressdruck-Regelung auch mittels Thermoelementen bzw. mittels Elementen erfolgt, die sich aufgrund von Wärme bzw. Kälte ihre Dimension verändern. Selbstverständlich können die einzelnen Elemente und Regelungssysteme auch miteinander kombiniert werden.

Gemäß einer weiteren Ausführungsform der erfindungsgemäßen Vorrichtung erfolgt die Druckerfassung mit Hilfe eines piezoelektrischen Systems oder eines mechanischen Dehnmessstreifens vorzugsweise basierend auf elektrischen Messgrößen wie z.B. der Widerstandsänderung einer Wheatstone'schen Brücke oder auf optischen Dehnmessstreifen. Als optischer Dehnmessstreifen können hierunter beispielsweise Systeme basierend auf dem Prinzip der Bragg-Gittern verstanden werden.

Als Regeln wird gemäß der vorliegenden Erfindung ein Prinzip verstanden, bei welchem eine Regelungsgröße in einem technischen System vorkommende und prinzipiell veränderliche Größen in einem vorgegebenen Bereich versucht wird konstant zu halten. Insbesondere werden mittels der Regelung Störgrößen oder Veränderungen eines im Wesentlichen geschlossenen Systems ausgeglichen.

Als Steuern wird ein Verfahren verstanden, bei welchen im einem offenen System bestimmte Zielwerte vorgeben werden aber insbesondere eine automatische Rückkopplung zur Veränderung der Stellgröße nicht erfolgt. Aus einem offenen Steuerungssystem wird in der Technik häufig durch die Zwischenschaltung von Bedienpersonal eine "Pseudoregelung" verwirklicht.

Zum Reinigen von beispielsweise in Papiermaschinen oder in Druckwerken rotierenden Walzen werden an die Walzen messerartige Schaber angelegt. Die Schaber weisen eine Klinge auf, die dabei mit einer im Berührungsbereich an die Walzenoberfläche angelegten Tangente einen Winkel von üblicherweise zwischen 8° und 40° einschließt. Je nach Beschaffenheit der Oberfläche der Walzen und deren Rotationsgeschwindigkeiten bestehen die Schaber beispielsweise aus Metall, Kunststoff oder Composites bzw. Verbundmaterialien. Der Anpressdruck, wie in diesem Zusammenhang die Anpresskraft pro Längeneinheit des Schabers bezeichnet wird, liegt im Normalfall zwischen 50 und 500 N/m und wird durch das Eigengewicht des Schabers, des Schaberhalters, usw. und/oder durch hydraulische und/oder mechanische Einrichtungen erzeugt. Hierbei erfolgt keine variable Regelung des Anpressdrucks, sondern nur der Versuch der Erzeugung eines homogenen Anpressdrucks mit Hilfe hydraulischer Maßnahmen (Luftdruckschläuche). Die Praxis hat jedoch gezeigt, dass die damit erzielbaren Profile in teilweise hohem Maße von dem angestrebten gleichmäßigen Anpressdruckprofil abweichen. In Figur 1 und 2 sind derartige reale Anpressdruckkurven wiedergegeben. Daraus ist klar zu erkennen, dass eine Möglichkeit fehlt, den örtlich unterschiedlichen Anpressdruck des Schabers nachzuregeln. Derartige Probleme führen zu Schäden im hohen Millionenbereich, da es beim Durchlassen von Papier in Papiermaschinen schnell zu Schäden an der Schaberhalterung, den Schabern selbst, der Bespannung und gegebenenfalls sogar an der Pressrolle und deren Lagerung kommen kann.

Die bis heute einzige Möglichkeit zur Überprüfung des Anpressdrucks der Schaber erfolgt offline, bei stehender Maschine, u.a. mittels Messschabern, die anstelle der reinigenden Schaber eingesetzt werden. Diese Messschaber umfassen beispielsweise Dehnungsmessstreifen, die in vorzugsweise regelmäßigen Abständen über die parallel zur Walzenlänge verlaufende Erstreckung eines Messschabers angeordnet und über Messleitungen mit einer Auswerteeinrichtung verbunden sind. Eine derartige Messschabervorrichtung ist in der EP 1 259 377 B1 beschrieben. Online Möglichkeiten zur Erfassung des Anpressdruckes fehlen bis heute.

Je nach Art der Anlage variiert der Abnutzungsgrad der eingesetzten Schaber sowohl über die Breite des Schabers, erkennbar als Abnutzungsprofil, als auch absolut pro Einsatzzeit in Abhängigkeit von den Verschleißeigenschaften des Schabermaterials. Die Längen der Walzen und damit auch der Schaber liegen typischerweise zwischen 1 m und 13 m. Um die aufwendigen Messverfahren des Schaberanpressdruckprofils auf ein wirtschaftliches Mindestmaß zu reduzieren, wäre es wünschenswert, den tatsächlichen bzw. absoluten Verschleiß der Schaber pro Zeiteinheit als auch das beim Verschleiß entstehende Profil des Schabers online während der Produktion digital zu erfassen und mit anderen erfassten Daten bzw. Profilen zu vergleichen. Zusätzlich wäre es wünschenswert, das Anpressdruckprofil bei Ungleichmäßigkeiten im Druckprofil örtlich begrenzt nachregeln zu können.

Aufgabe der vorliegenden Erfindung ist es, die im Stand der Technik bekannten Probleme zu reduzieren. Besondere Ausführungsformen dienen ferner dazu, eine Vorrichtung bereit zu stellen, welche es ermöglicht, die Profile von Schabern in einer von der Länge des jeweiligen Schabers unabhängigen Weise zu erfassen und vorzugsweise digital zu speichern bzw. aufzubereiten. Die dergestalt erfassten Profile sollen dann durch örtlich variable Veränderung des Anpressdrucks der vom Betreiber gewünschten Form des Anpressdruckprofils angepasst werden können. Es soll u.a. also eine Vorrichtung bereitgestellt werden, die die Erfassung der Werte einfacher und kostengünstiger ermöglicht als die heute hierfür zum Einsatz kommende Technik und zusätzlich die Korrektur eines schlechten Anpressdruckprofils ermöglicht. Die Produktionsausfälle durch Probleme mit Schabern sollen reduziert werden und insbesondere auch die Folgekosten bei Problemen mit ungenügend anpressenden Schabern weitgehend automatisch und auf sichere Weise für den Anwender vermeidbar werden.

Die Lösung dieser Aufgaben besteht in einer Vorrichtung mit den im Patentanspruch 1 aufgelisteten Merkmalen. Weiterbildungen sowie vorteilhafte und bevorzugte Ausführungsvarianten der Erfindung sind Gegenstand der abhängigen Patentansprüche.

Eine erfindungsgemäße Vorrichtung zum Messen und Regeln eines Schaberprofils umfasst a) eine Schaberhalterung, die den Schaber sicher fest hält und b) mindestens 1 Messvorrichtung zur Erfassung des örtlichen Schaberanpressdrucks und c) eine Vorrichtung, die eine Erhöhung oder Absenkung des Anpressdruckes im Bereich der Messwerterfassung ermöglicht.

Eine bevorzugte Ausführungsform verwendet mehrerer voneinander unabhängig wirkende Messvorrichtungen und Regelvorrichtungen zur örtlich variablen Regelung des Anpressdruckprofils, die insbesondere in Längsrichtung der Schabers angeordnet sind. Vorzugsweise sind die Abstände der Regeleinheiten zwischen 30 mm bis 1000 mm, vorzugsweise 50 mm bis 300 mm, besonders bevorzugt 75 mm bis 200 mm und insbesondere 100 mm bis 150 mm.

Eine besonders bevorzugte Ausführungsform der Lösung des gestellten Problems ermöglicht die Erfassung des Anpressdrucks mittels Dehnmessstreifen (DMS) oder optischen oder piezoelektrischen Verfahren sowie die Regelung des Anpressdruckes mit Hilfe von elektrisch, thermischen, pneumatisch oder hydraulisch betriebenen Antrieben wie beispielsweise Spindelantrieben.

Dabei handelt es sich bei den thermischen betriebenen Antrieben um Systeme, welche ein sich ausdehnendes Heizelement aufweisen, wenn beispielsweise Spannung an das Heizelement angelegt wird. Elektrische bzw. elektromotorische Antriebe arbeiten bevorzugt mit Motoren und können beispielsweise direkt oder mittels einem Bus (Datenübertragung) verbunden werden. Pneumatische Antriebe arbeiten bevorzugt mit Druckluft, mittels welchem direkt oder durch eine Hebelübersetzung die Bewegung bewirkt wird.

Hierbei wird beispielsweise der zu regelnde Schaber mittels Rollen oder Führungsschienen in einer festen Lage fixiert. Ein auf der Rückseite oder Vorderseite angebrachter DMS oder ein bzw. mehrere im Bereich der Anpressfinger angebrachte piezoelektrische Sensoren ermöglicht die Erfassung des jeweils lokal anliegenden Schaberanpressdruckes. Die so erhaltenen Daten werden entweder vor Ort oder zentral an anderer Stelle elektronisch verarbeitet. Sollte der erhaltene Anpressdruckwert vom vorgegebenen Sollwert abweichen, wird die im Bereich des Anpressdrucksensors angebrachte Druckregelvorrichtung aktiviert und der Druck bei zu niederem Anpressdruck lokal erhöht oder bei zu hohem Anpressdruck lokal verringert.

Bei Bedarf kann der Schaber auch über motorisch angetriebene Rollen selbsttätig in die Schaberhaltevorrichtung eingezogen und wieder ausgeschoben werden, um die Verletzungsgefahr für das Bedienpersonal zu verringern. Der Anwender muss während der automatisierten Messung und Regelung des Schaberanpressdrucks nicht anwesend sein. Da es zu keinen massiven Einbrüchen des Schaberanpressdrucks kommen kann, sind die heute üblichen Folgekosten und Schäden weitgehend vermeidbar.

In einer weiteren Ausführungsvariante der Erfindung werden an den zu messenden Schaber zur Erhöhung des seitlichen Reibungswiderstandes über die gesamte Länge des Schabers auf beiden Seiten in Höhe der beweglichen seitlichen Führungsrollen und der motorisch angetriebenen Rollen jeweils Streifen aus einem Material mit einem erhöhten Tack (Reibungswiderstand) aufgebracht, um ein Abrutschen auf der glatten Oberfläche des Schabers zu vermeiden. Alternativ kann auch die Fläche des Schabers durch Aufrauen gegen eine zu glatte Oberfläche ausgerüstet werden.

Als Messmethode zur Bestimmung des Schaber Anpressdruckes und / oder der anschließenden Regelung kann eine elektromechanische Regelung, oder die Druckerfassung mit Hilfe eines mechanischen oder optischen Dehnmessstreifens Verwendung finden.

Eine weitere Ausführungsvariante der Erfindung sieht vor, dass die Erfassung des Anpressdruckprofilsprofils mit Hilfe optischer Erfassungsmethoden erfolgt, wie beispielsweise durch Einsatz von Sensoren basierend auf Bragg-Gittern oder andere optischen Dehnmessstreifen.

Gemäß der vorliegenden Erfindung werden unter Abschnitten des Schabers nicht nur wenigstens teilweise mechanisch getrennte Abschnitte verstanden, sondern diese ergeben sich auch durch die Zuordnung eines einstückigen Schabers zu dem jeweiligen Anpresselement und der hieraus sich ergebenden Veränderungsmöglichkeit des Anpressdrucks in einem bestimmten Abschnitt des Schabers.

Die Erfassung der Messdaten kann mit Hilfe eines gängigen Datenerfassungsprogramms erfolgen wie beispielsweise Lab View® oder auch mit anderen Programmen auf Basis von C++ oder Java oder Python, um nur einige exemplarisch zu nennen.

Fig. 1 und 2 zeigen ein gutes und ein schlechtes Schaberanpressdruckprofil aus einer Papiermaschine.

In Figur 1 ist ein gutes Schaberanpressdruckprofil bei variablen Anpressdrücken gezeigt. Die oberste Linie (u.a. am Punkt 18) entspricht dem bei der Produktion vom Hersteller des Schaberhalters vorgeschlagenen Anpressdruck von 2,5 bar. Die unterste Linie ist die Resultierende bei einem Anpressdruck von 1,0 bar.

In Figur 2 ist ein schlechtes Schaberanpressdruckprofil bei variablen Anpressdrücken gezeigt. Die mittlere Linie (an Punkt 15 die zweite Linie von oben) entspricht dem bei der Produktion vom Hersteller des Schaberhalters vorgeschlagenen Anpressdruck.

## Patentansprüche

1. Vorrichtung zur druckzonengeregelten Reinigung einer Oberfläche mit einem Schaber, einer Anpress- und einer Erfassungseinrichtung, wobei die Anpresseinrichtung mehrere Teilbereiche aufweist, welche jeweils weitgehend örtlich unabhängig voneinander an die Oberfläche anpressbar sind, und die Erfassungseinrichtung den tatsächlichen jeweiligen Anpressdruck des Schabers auf der Oberfläche erfasst, **dadurch gekennzeichnet, dass** der jeweilige Anpressdruck der Teilbereiche der Anpresseinrichtung zur Erzeugung eines vorgegebenen Anpressdrucksverlaufs über eine Länge des Schabers auf Basis des tatsächlichen jeweiligen Anpressdrucks auf der Oberfläche geregelt wird.

2. Vorrichtung gemäß Anspruch 1, **dadurch gekennzeichnet, dass** der Schaber über die Länge eine Vielzahl von Abschnitten aufweist, welche jeweils mittels eines Teilbereichs des Anpresseinrichtung anpressbar sind.

3. Vorrichtung gemäß Anspruch 1 oder 2, **dadurch gekennzeichnet, dass** der Anpressdruck örtlich variabel geregelt wird und/oder insbesondere die Vorrichtung eine Vielzahl von Anpresseinrichtungen, welche über die Länge des Schabers verteilt sind, aufweist.

4. Verfahren zur Regelung des Anpressdrucks eines Schabers auf einer Oberfläche mit einer Vorrichtung gemäß einem der Ansprüche 1 bis 3 mit den Schritten:
- Erfassung des tatsächlichen Anpressdrucks in vorgegebenen Abschnitten über die Länge des Schabers;
- Abgleich des Istwertes des Anpressdrucks in den einzelnen Abschnitten des Schabers mit einem Sollwert;
- Anpassen des tatsächlichen Anpressdrucks in den einzelnen Abschnitten auf den Sollwert.

5. Verfahren nach Anspruch 4, **dadurch gekennzeichnet, dass** die Regelung des Anpressdrucks mit Hilfe einer elektromechanischen, pneumatischen und/oder thermischen Regelung erfolgt.

6. Verfahren nach Ansprüchen 4 oder 5, **dadurch gekennzeichnet, dass** die Regelung des Anpressdrucks mit Hilfe einer hydraulischen Regelung erfolgt.

7. Verfahren nach Ansprüchen 4 bis 6, **dadurch gekennzeichnet, dass** die tatsächliche Druckerfassung mit Hilfe eines piezoelektrischen Systems erfolgt.

8. Verfahren nach Ansprüchen 4 bis 7, **dadurch gekennzeichnet, dass** die Druckerfassung mit Hilfe eines mechanischen oder optischen Dehnmessstreifens erfolgt.

## Claims

1. An apparatus for pressure-zone regulated cleaning of a surface with a scraper, a pressure-exerting device and a detection device,
wherein the pressure-exerting device includes multiple portions which can each be pressed on the surface largely locally independently of each other,
and wherein the detection device detects the respective actual contact pressure of the scraper on the surface, **characterized in that**
the respective contact pressure of the portions of the pressure-exerting device is regulated based on the respective actual contact pressure on the surface so as to generate a predetermined contact pressure curve over a length of the scraper.

2. The apparatus according to claim 1, **characterized in that** the scraper includes over its length a plurality of sections which can each be pressed on by means of a portion of the pressure-exerting device.

3. The apparatus according to claim 1 or claim 2, **characterized in that** the contact pressure is locally regulated variably and/or, in particular, the apparatus includes a plurality of pressure-exerting devices which are distributed over the length of the scraper.

4. A method for regulating the contact pressure of a scraper on a surface using an apparatus according to any of claims 1 to 3, the method comprising the steps of
- detecting the actual contact pressure in predetermined sections over the length of the scraper;
- comparing the actual value of the contact pressure in the individual sections of the scraper to a set value;
- adjusting the actual contact pressure in the individual sections to the set value.

5. The method of claim 4, **characterized in that** the contact pressure is regulated using electromechanical, pneumatic and/or thermal regulation.

6. The method of any of claims 4 or 5, **characterized in that** the contact pressure is regulated using hydraulic regulation.

7. The method of any of claims 4 to 6, **characterized in that** the actual pressure is detected using a piezoelectric system.

8. The method of any of claims 4 to 7, **characterized in that** the pressure is detected using a mechanical or optical strain gauge.

## Revendications

1. Dispositif en vue du nettoyage régulé par zones de pression d'une surface,
avec un racloir, un mécanisme de serrage et un mécanisme de saisie,
le mécanisme de serrage présentant plusieurs zones partielles qui sont pressables sur la surface respectivement en grande partie de manière indépendante localement les unes des autres
et le mécanisme de saisie saisissant la pression appliquée respective du racloir sur la surface,
**caractérisé en ce que**
la pression appliquée respective des zones partielles est régulée en vue de la génération d'une allure préconisée de la pression appliquée sur une longueur du racloir sur la base de la pression appliquée respective effective sur la surface.

2. Dispositif selon la revendication 1, **caractérisé en ce que** le racloir présente sur la longueur une multitude de sections, qui sont pressables respectivement au moyen d'une zone partielle du mécanisme de serrage.

3. Dispositif selon les revendications 1 ou 2, **caractérisé en ce que** la pression appliquée est régulée de manière variable localement et/ou notamment le dispositif présente une multitude de mécanismes de serrage qui sont répartis sur la longueur du racloir.

4. Procédé en vue de la régulation de la pression appliquée d'un racloir sur une surface par un dispositif selon une quelconque des revendications 1 à 3 avec les étapes de :
- Saisie de la pression appliquée réelle dans des sections préconisées sur la longueur du racloir ;
- Comparaison de la valeur réelle de la pression appliquée dans les sections individuelles du racloir avec une valeur théorique ;
- Adaptation de la pression appliquée effective dans les sections individuelles à la valeur théorique.

5. Procédé selon la revendication 4, **caractérisé en ce que** la régulation de la pression appliquée s'effectue à l'aide d'une régulation électromécanique, pneumatique et/ou thermique.

6. Procédé selon les revendications 4 ou 5, **caractérisé en ce que** la régulation de la pression appliquée s'effectue à l'aide d'une régulation hydraulique.

7. Procédé selon les revendications 4 à 6, **caractérisé en ce que** la saisie effective de la pression s'effectue à l'aide d'un système piézoélectrique.

8. Procédé selon les revendications 4 à 7, **caractérisé en ce que** la saisie effective de la pression s'effectue à l'aide d'une bande de mesure à résistance mécanique ou optique.
